# EUROPÄISCHE PATENTSCHRIFT

(11) **EP 0 264 547 B1**
(45) Veröffentlichungstag und Bekanntmachung des Hinweises auf die Patenterteilung: **03.04.1991**
(21) Anmeldenummer: 87109840.6
(22) Anmeldetag: 08.07.1987
(51) Int. Cl.: F02F 11/00, F02F 7/00

(54) **Verschlussdeckel, insbesondere für Kurbelwellen- und Getriebegehäuse bei Kraftfahrzeugen**
Sealed cover, especially for crank and gear housings for motor vehicles
Couvercle étanche, en particulier pour le bloc contenant le vilebrequin et les transmissions mécaniques de véhicules

(30) Priorität: 11.10.1986 DE 3634735
(43) Veröffentlichungstag der Anmeldung: 27.04.1988
(73) Patentinhaber: GOETZE AG, D-51399 Burscheid (DE)
(72) Erfinder: Deuring, Hans, Dipl.-Ing., D-5093 Burscheid (DE)
(74) Vertreter: Weiss, Jürgen

(56) Entgegenhaltungen:
- DE-C- 720 953
- DE-C- 3 305 765
- US-A- 3 053 542

## Beschreibung

Die Erfindung betrifft einerseits einen Gehäuseverschlußdeckel mit einer im Einbauzustand durch den Deckel sich erstreckenden Welle mit einer dynamisch wirkenden Dichtung für die Welle und einer statisch wirkenden Dichtung für die Deckelflanschfläche, wobei die dynamische Dichtung aus mindestens einer an dem Deckel anvulkanisierten, gegebenenfalls federbelasteten, elastischen Dichtlippe und die statische Dichtung aus in Ausnehmungen der Dichtflanschfläche einvulkanisierten, axial hervorstehenden, elastischen Dichtstreifen besteht. Die Erfindung betrifft andererseits einen Gehäuseverschlußdeckel mit einer im Einbauzustand durch den Deckel sich erstreckenden Welle für Kurbelwellengehäuse mit von unten anflanschbarer Ölwanne, mit einer dynamischen Dichtung für die Welle sowie zwei unter einem Winkel von üblicherweise 90° aufeinandertreffenden, statisch abzudichtenden Flanschflächen, deren eine radial zur dichten Verbindung mit dem Kurbelwellengehäuse und deren andere axial zur dichten Verbindung mit der Ölwanne sich erstreckt, wobei die dynamische Dichtung aus mindestens einer gegebenenfalls federbelasteten, elastischen, anvulkanisierten Dichtlippe besteht, während für die statische Abdichtung beider Flanschflächen axial beziehungsweise radial aus den Flanschflächen hervorstehende Dichtstreifen anvulkanisiert sind.

Die DE-C-720 953 offenbart eine Kurbelwellendichtung für Brennkraftmaschinen. In einem aus Blech gepreßten Deckel ist ein Dichtungsring eingepreßt, der ausschließlich zur Abdichtung einer durch das Gehäuse geführten Welle dient. Die Kurbelwellendichtung besteht aus mehreren separaten Bauteilen, die beim Zusammenfügen einen hohen Montageaufwand mit sich bringen. Darüber hinaus müssen zur statischen Abdichtung zusätzliche Maßnahmen getroffen werden. Um diese Nachteile zu beheben, wurden bereits Gehäuseverschlußdeckel geschaffen, die eine kombinierte Abdichtung, nämlich für die statische als auch für die dynamische Dichtstelle, aufweisen.

Die DE-PS 33 05 765 offenbart einen solchen Gehäuseverschlußdeckel. Dieser Gehäuseverschlußdeckel besteht aus einem Aluminium-Druckguß-Körper, an dessen innerem Umfang eine elastische Dichtlippe zur Abdichtung der durchgehenden Kurbelwelle angeordnet ist, während zur Abdichtung der radialen, mit dem Kurbelwellengehäuse zu verbindenden Flanschfläche und der axialen, mit der Ölwanne zu verbindenden Flanschfläche Dichtgrenzen in Form von in Nuten der Flanschflächen einvulkanisierten elastischen Dichtstreifen vorgesehen sind. Durch zusätzliche radial und axial verlaufende Nuten mit Dichtstreifen ist dabei eine Verbindung zur dynamisch wirkenden Dichtlippe hergestellt, wodurch die Vulkanisation der Dichtelemente insbesondere Im Transfer- oder Compression-Moulding-Verfahren besonders einfach ist.

Im Rahmen der Weiterentwicklung der vorbekannten Lösung liegt der neuen Erfindung nunmehr die Aufgabe zugrunde, den Grundkörper des Verschlußdeckels zu vereinfachen, insbesondere dessen Bearbeitungsaufwand zu minimieren.

Diese Aufgabe wird erfindungsgemäß dadurch gelöst, daß der Deckel aus einem profilgezogenen Blechkörper mit im wesentlichen topfförmigem Querschnitt besteht und drei axial zueinander versetzt angeordnete Radialflächen aufweist, wobei die Bodenfläche des Blechkörpers die radiale Flanschfläche zur Verbindung mit dem verschließbaren Gehäuse, die stufenförmig dagegen versetzt angeordnete zweite Radialfläche zur Aufnahme der Dichtstreifen und die dritte Radialfläche zur Anbindung der dynamischen Dichtlippe dient. Durch die Ausbildung des Gehäuseverschlußdeckels als gezogenes Blechteil mit drei axial zueinander versetzt angeordneten Radialflächen entfällt eine mechanische Nachbearbeitung. In einem Arbeitsgang können sowohl die elastische Dichtlippe als auch die Dichtstreifen für die statische Abdichtung im Vulkanisierwerkzeug angeformt werden.

Gegenüber dem bisher verwendeten Aluminium-Druckguß-Körper brauchen keine Nuten mehr für die Aufnahme der Dichtstreifen eingefräst zu werden. Die zusätzlich beim Ziehen des Blechtopfes anformbare mittlere Radialfläche dient zur Aufnahme und Befestigung der Dichtstreifen. Durch die stufenförmige Ausbildung des Blechtopfbodens kann das inkompressible Material des Dichtstreifens im Einbauzustand auch radial ausweichen.

Bei einem Gehäuseverschlußdeckel mit einer durch den Deckel sich erstreckender Welle für Kurbelwellengehäuse mit von unten angeflanschter Ölwanne, mit einer dynamischen Dichtung für die Welle sowie zwei unter einem Winkel von üblicherweise 90° aufeinandertreffenden statisch abzudichtenden Flanschflächen, deren eine Flanschfläche radial zur dichten Verbindung mit dem Kurbelwellengehäuse und deren andere axial zur dichten Verbindung mit der Ölwanne sich erstreckt, wobei die dynamische Dichtung aus mindestens einer gegebenenfalls federbelasteten, elastischen Dichtlippe besteht, während für die statische Abdichtung beider Flanschflächen axial beziehungsweise radial aus den Flanschflächen hervortretende Dichtstreifen anvulkanisiert sind, wird nach einem weiteren Gedanken der Erfindung der Deckel aus einem Blechkörper mit etwa topfförmigem Querschnitt gezogen, wobei im Bereich des Innenumfanges der radialen Flanschfläche und im Bereich der Übergangsstelle der radialen Flanschfläche zur axialen Flanschfläche der Blechtopf derart abgestuft profiliert ist, daß eine zurückgesetzte weitere Fläche zur Aufnahme beziehungsweise Anbindung der Dichtstreifen für die statische Abdichtung beider Flanschflächen vorhanden ist. Diese dritte, zurückgesetzte Radialflanschfläche gestattet so auf einfache Weise die an sich bekannte Anbindung eines in beiden Ebenen verlaufenden, ununterbrochenen Dichtstreifens mit eckiger Ausbildung im Bereich der unter 90° zusammentreffenden radialen und axialen Flanschflächen. Darüber hinaus trägt die abgestufte Profilierung des Blechkörperquerschnittes zu einer wesentlichen Versteifung desselben bei, so daß dieser aus relativ dünnem Blech hergestellt werden kann und somit im fertigen Zustand wesentlich leichter als der vorbekannte Aluminium-Druckguß-Körper ist.

Im Rahmen der weiteren Ausgestaltung der Erfindung wird vorgeschlagen, daß die Dichtstreifen im wesentlichen im übergangsbereich der abgerundeten Kanten der zurückgesetzt ausgebildeten Fläche des Blechtopfes anvulkanisiert sind. Die durch das Ziehen des Blechkörpers sich ergebenden Abrundungen der Kanten bieten eine relativ große Basisfläche für das Anbinden der Dichtstreifen, die mit ihrem axial beziehungsweise radial hervorstehenden Bereich relativ schmal und mit rechteckigem Querschnitt ausgebildet werden sollten, was der Dichtfunktion förderlich ist.

Weiterhin wird vorgeschlagen, daß der geradlinig zur Axialflanschfläche parallel verlaufende Dichtstreifen unter einem spitzen Winkel zur radialen beziehungsweise axialen Flanschfläche aus diesen hervortritt.

Denkbar ist es auch, die Dichtstreifen-Oberfläche derart zu profilieren, daß eine Mehrzahl von parallel zueinander verlaufenden Dichtwülsten entsteht.

Ein Ausführungsbeispiel der Erfindung ist in der Zeichnung dargestellt. Es zeigen:
Figur 1 eine Ansicht eines Gehäuseverschlußdeckels
Figur 2 einen Schnitt II-II gemäß Angabe in Figur 1
Figur 3 einen Teilschnitt III-III gemäß Angabe in Figur 1
Figur 4 eine Teilansicht IV gemäß Angabe in Figur 1
Figur 5 einen Teilschnitt durch einen ringförmigen Gehäuseverschlußdeckel

Der in Figur 1 bis 4 dargestellte Gehäuseverschlußdeckel dient zur Abdichtung eines Kurbelwellengehäuses eines Kraftfahrzeugmotors mit von unten anflanschbarer Ölwanne. Zum besseren Verständnis ist nur der Gehäuseverschlußdeckel in seiner handelsüblichen Form dargestellt.

Der Gehäuseverschlußdeckel besteht aus einem topfförmig gezogenen Blechkörper (1), der zur Abdichtung der im Einbauzustand hindurchgehenden Kurbelwelle (nicht dargestellt) einen dynamisch belasteten Dichtungsring (2) aus Elastomer-Werkstoff sowie statisch wirkenden Dichtstreifen (3 und 4), ebenfalls aus Elastomer-Werkstoff, die einstückig ineinander übergehen, aufweist. Der Blechkörper weist drei radiale Flanschflächen auf, wobei an die Flanschfläche (5) der Dichtungsring (2), während im Bereich der gegenüber der Flanschfläche (6) axial zurückgesetzten Flanschfläche (7) die Dichtstreifen (3 und 4) anvulkanisiert sind. Letztere sind mit einer relativ breiten Grundfläche im abgerundeten Blechkörperbereich zwischen den Radialflächen (6 und 7) mit dem Blechkörper verbunden und erstrecken sich axial mit einem relativ schmalen Steg (8), der aus der Flanschfläche (6) hervortritt. Im Einbauzustand wird der Blechkörper (1) mit der Flanschfläche (6) gegen das (nicht dargestellt) Kurbelwellengehäuse mit Hilfe von durch die Löcher (9) steckbaren Schrauben verspannt. Dabei wird diese Flanschverbindung mittels des Dichtstreifens (3), insbesondere dessen axial hervorstehenden Steges (8), abgedichtet.

Zur Abdichtung der von unten gegen das Kurbelwellengehäuse verschraubbaren Ölwanne (nicht dargestellt) dient der Dichtstreifen (4), welcher - wie aus Figur 2 ersichtlich - unter einem spitzen Winkel sowohl aus der radialen Flanschfläche (6) als auch aus der axialen Flanschfläche (10) hervortritt. Für die Verschraubung der Ölwanne sind im Verschlußdeckel zwei Muttern (11) eingeschweißt, vergleiche Figur 1. Schließlich ist auf die Bohrungen (12) zur Aufnahme von Zentrierstiften hinzuweisen.

In Figur 5 ist ein vereinfacht ausgebildeter, ringförmiger Gehäuseverschlußdeckel aus einem Blechkörper (1') dargestellt, wobei der Dichtstreifen (3') im Bereich seiner Oberfläche mit zwei konzentrisch und ringförmig zueinander verlaufenden Wülsten (13 14) profiliert ist.

## Patentansprüche

1. Gehäuseverschlußdeckel mit einer im Einbauzustand durch den Deckel sich erstreckenden Welle mit einer dynamisch wirkenden Dichtung für die Welle und einer statisch wirkenden Dichtung für die Deckelflanschfläche, wobei die dynamische Dichtung aus mindestens einer an dem Deckel anvulkanisierten, gegebenenfalls federbelasteten, elastischen Dichtlippe (2) und die statische Dichtung aus in Ausnehmungen der Dichtflanschfläche einvulkanisierten, axial hervorstehenden, elastischen Dichtstreifen (3, 4) besteht, dadurch gekennzeichnet, daß der Deckel aus einem profilgezogenen Blechkörper (1) mit im wesentlichen topfförmigem Querschnitt besteht und drei axial zueinander versetzt angeordnete Radialflächen (5, 6, 7) aufweist, wobei die Bodenfläche des Blechkörpers (1) die radiale Flanschfläche (6) zur Verbindung mit dem verschließbaren Gehäuse, die stufenförmig dagegen versetzt angeordnete zweite Radialfläche (7) zur Aufnahme der Dichtstreifen (3, 4) und die dritte Radialfläche zur Anbindung der dynamischen Dichtlippe (2) dient.

2. Gehäuseverschlußdeckel mit einer im Einbauzustand durch den Deckel sich erstreckenden Welle für Kurbelwellengehäuse mit von unten anflanschbarer Ölwanne, mit einer dynamischen Dichtung für die Welle sowie zwei unter einem Winkel von üblicherweise 90° aufeinandertreffenden, statisch abzudichtenden Flanschflächen (6, 10), deren eine radial zur dichten Verbindung mit dem Kurbelwellengehäuse und deren andere axial zur dichten Verbindung mit der Ölwanne sich erstreckt, wobei die dynamische Dichtung aus mindestens einer gegebenenfalls federbelasteten, elastischen, anvulkanisierten Dichtlippe (2) besteht, während für die statische Abdichtung beider Flanschflächen (6, 10) axial beziehungsweise radial aus den Flanschflächen (6, 10) hervorstehende Dichtstreifen (3, 4) anvulkanisiert sind, dadurch gekennzeichnet, daß der Deckel aus einem im wesentlichen topfförmig gezogenen Blechkörper (1) besteht, der im Bereich des Innenumfanges der radialen Flanschfläche (6) und im Bereich der Übergangsstelle der radialen Flanschfläche (6) zur axialen Flanschfläche (10) axial derart abgestuft profiliert ist, daß eine zurückgesetzte weitere Fläche (7) zur Aufnahme beziehungsweise Anbindung der Dichtstreifen (3, 4) zur Abdichtung beider Flanschflächen (6, 10) vorhanden ist.

3. Gehäuseverschlußdeckel nach Anspruch 1 oder 2, dadurch gekennzeichnet, daß die Dichtstreifen (3, 4) im wesentlichen im Übergangsbereich der abgerundeten Kanten der zur Flanschfläche (6) zurückgesetzt ausgebildeten Flanschfläche (7) anvulkanisiert sind.

4. Gehäuseverschlußdeckel nach Anspruch 3, dadurch gekennzeichnet, daß der Dichtstreifen (3) ein etwa rechteckiges, über die radiale Flanschfläche (6) axial hervorstehendes Querschnittsprofil (8) aufweist.

5. Gehäuseverschlußdeckel nach Anspruch 3, dadurch gekennzeichnet, daß der geradlinig zur axialen Flanschfläche (10) parallel verlaufende Dichtstreifen (4) unter einem spitzen Winkel zur axialen Flanschfläche (10) aus dieser hervortritt.

6. Gehäuseverschlußdeckel nach den Ansprüchen 1 bis 3, dadurch gekennzeichnet, daß der Dichtstreifen (3') eine mehrfach profilierte Oberfläche aufweist.

## Claims

1. Housing sealing cover with a shaft extending through the cover in the assembled state, with a dynamically acting seal for the shaft and a statically acting seal for the cover flange surface, wherein the dynamic seal consists of at least one elastic sealing lip (2) vulcanised onto the cover and spring loaded if necessary, and the static seal consists of axially projecting elastic sealing strips (3,4) vulcanised into recesses in the sealing flange surface, characterised in that the cover consists of a profile-drawn sheet metal body (1) of essentially cup-shaped cross-section and comprises three radial surfaces (5,6,7) axially offset from each other, wherein the bottom surface of the metal body (1), the radial flange surface (6) serves for connection to the closable housing, the second radial surface (7) which is offset from the latter in step fashion serves for receiving the sealing strips (3,4) and the third radial surface serves for connection of the dynamic sealing lip (2).

2. Housing sealing cover with a shaft extending through the cover in the assembled state, for a crankcase with an oil sump which can be flanged on from below, with a dynamic seal for the shaft as well as two flange surfaces (6,10) which usually impinge on each other at an angle of 90° and are to be sealed statically and of which one extends radically for sealing-tight connection to the crankcase and the other extends axially for sealing-tight connection to the oil sump, wherein the dynamic seal consists of at least one, optionally spring-loaded, elastic sealing lip (2) attached by vulcanisation, while for static sealing of the two flange surfaces (6,10), sealing strips (3,4) which project axially or radically out of the flange surfaces (6,10) are attached by vulcanisation, characterised in that the cover consists of a sheet metal body (1) drawn essentially in a cup shape which, in the region of the inner periphery of the radial flange surface (6) and in the region of the junction between the radial flange surface (6) and the axial flange surface (10), is axially profiled in step fashion in such a way that another set-back surface (7) is provided for receiving or connecting the sealing strips (3,4) for sealing of the two flange surfaces (6,10).

3. Housing sealing cover according to claim 1 or 2, characterised in that the sealing strips (3,4) are attached by vulcanisation essentially in the junction zone of the rounded edges of the flange surface (7) which is set back from the flange surface (6).

4. Housing sealing cover according to claim 3, characterised in that the sealing strip (3) comprises an approximately rectangular cross-sectional profile (8) protruding axially beyond the radial flange surface (6).

5. Housing sealing cover according to claim 3, characterised in that the sealing strip (4) extending parallel and rectilinearly to the axial flange surface (10) protrudes from the axial flange surface (10) at an acute angle thereto.

6. Housing sealing cover according to claims 1 to 3, characterised in that the sealing strip (3') comprises a multi-profiled surface.

## Revendications

1. Couvercle étanche de bloc avec, lorsqu'il est monté, un arbre s'étendant au travers du couvercle et comportant une étanchéité pour l'arbre, efficace en dynamique, et une étanchéité pour la surface de bride du couvercle, efficace en statique, dans lequel l'étanchéité est constituée au moins par une lèvre (2) d'étanchéité élastique, le cas échéant sollicitée par un ressort et vulcanisée au couvercle et l'étanchéité statique par des bandes (3,4) d'étanchéité élastiques, saillant axialement et vulcanisées dans des réserves de la surface de bride étanche, caractérisé en ce qu'un couvercle constitué d'un corps (1) en tôle emboutie admet une section transversale essentiellement en forme de cuvette et présente trois surfaces (5,6,7) radiales disposées axialement en retrait les unes par rapport aux autres, la surface du fond du corps (1) en tôle servant de surface de bride radiale en vue de l'assujettissement du bloc pouvant étre fermé de facon étanche, la deuxième surface (7) radiale disposée en gradin et en retrait par rapport à la première servant à accueillir les bandes (3,4) d'étanchéité et la troisième surface radiale servant à fixer la lèvre (2) d'étanchéité dynamique.

2. Couvercle étanche de bloc avec, lorsqu' il est monté, un arbre s'étendant au travers du couvercle ainsi qu'une gouttière à huile adaptée à être bridée par en dessous et comportant une étanchéité dynamique pour l'arbre de même que deux surfaces (6,10) de bride à rendre étanches en statique et se rejoignant sous en angle valant d'ordinaire 90°, la première s'étendant radialement en vue d'une fixation étanche sur le bloc de vilebrequin et la seconde s'étendant axialement en vue d'une fixation étanche de la gouttière à huile, dans lequel l'étanchéité dynamique est constituée par au moins une lèvre d'étanchéité vulcanisée à lui, élastique, le cas échéant sollicitée par un ressort, tandis que, pour l'étanchéité statique des deux surfaces (6,10) de bride, des bandes (3,4) d'étanchéité saillant axialement, respectivement radialement sur les surfaces (6,10) de bride sont vulcanisées dessus, caractérisé en ce que le couvercle est constitué par un corps (1) en tôle emboutie pour l'essentiel en forme de cuvette qui, dans la zone de la périphérie intérieure de la surface (6) de bride radiale et dans la zone de transition entre la surface (6) de bride radiale et celle (10) axiale, est profilé avec des gradins de sorte qu'une autre surface (7) est definie en retrait afin d'accueillir, respectivement d'assujettir les bandes (3,4) d'étanchéité servant à rendre étanches les deux surfaces (6,10) de bride.

3. Couvercle étanche de bloc selon la revendication 1 ou la revendication 2, caractérisé en ce que les bandes (3,4) d'étanchéité sont vulcanisées pour l'essentiel dans la zone de transition des bords arrondis de la surface (7) de bride formée en retrait de la surface (6) de bride.

4. Couvercle étanche de bloc selon la revendication 3, caractérisé en ce que la bande (3) d'étanchéité présente un profil (8) de section transversale saillant axialement de la surface (6) de bride radiale et à peu près à angle droit.

5. Couvercle étanche de bloc selon la revendication 3, caractérisé en ce que la bande (4) d'étanchéité se prolongeant en ligne droite parallèlement à la surface (10) de bride axiale saille sous en angle aigu de la surface (10) de bride axiale.

6. Couvercle étanche de bloc selon l'une quelconque des revendications 1 à 3, caractérisé en ce que la bande (3') d'étanchéité présente une surface extérieure profilée plusieurs fois.
